# EUROPÄISCHE PATENTSCHRIFT

(11) **EP 0 071 764 B1**
(45) Veröffentlichungstag und Bekanntmachung des Hinweises auf die Patenterteilung: **24.04.1985**
(21) Anmeldenummer: 82106017.5
(22) Anmeldetag: 06.07.1982
(51) Int. Cl.: D03C 9/06

(54) **Führungsaufsatz für die Schaftstäbe bei Webschäften**
Guide cam for shaft rods of heald frames
Guide arrière pour lamettes de cadres de lisses

(30) Priorität: 07.08.1981 DE 3131375
(43) Veröffentlichungstag der Anmeldung: 16.02.1983
(73) Patentinhaber: Gebrüder Schmeing, D-4280 Borken-Weseke (DE)
(72) Erfinder: Spitzer, Manfred, D-4280 Borken 4 (DE)
(74) Vertreter: Habbel, Hans-Georg, Dipl.-Ing.

## Beschreibung

Die Erfindung bezieht sich auf einen Führungsaufsatz für die Schaftstäbe bei Webschäften gemäß dem Oberbegriff des Hauptanspruches.

Führungsaufsätze für Webschäfte dienen dazu, die Schaftstäbe von Webschäften größerer Breite so zu führen, daß sie sich bei der Aufwärts- und Abwärtsbewegung der Webschäfte gegenseitig nicht berühren. Hierbei sollen die Führungsaufsätze auf den Schaftstäben möglichst unverschiebbar und fest sitzen, die jeweils benötigte Höhe aufweisen, wobei beim Einsatz von Kettfaden-Einziehmaschinen die weitere Forderung besteht, daß die Führungsaufsätze entfernbar sind, um damit den Kettfadeneinzug nicht zu stören.

Aus der DE-AS 1 710 427 ist ein Führungsaufsatz entsprechend dem Gattungsbegriff des Hauptanspruches bekannt. Die Führungsplatten werden dabei außerhalb des Webschaftes unter Zwischenschaltung von Distanzbolzen fest miteinander verbunden, beispielsweise verschweißt od. dgl. Innerhalb der außerhalb des Webschaftes liegenden Teile der Führungsplatten ist eine Druckfeder angeordnet, die einen Feststeller fest auf die Oberseite des Webschaftes aufpreßt, wobei die Druckfeder von außen so betätigbar ist, daß der Feststeller vom Webschaft gelöst werden kann, so daß dadurch ein Entfernen der Führungsaufsätze möglich wird, indem diese zur Außenseite des Webschaftes geführt werden. Die Führungsplatten umgreifen weiterhin mit federartigen Halteteilen die dem Feststeller gegenüberliegende Kante des Webschaftes und können so auf den Webschaft aufgesteckt oder aufgeklippt werden.

Diese bekannten Führungsaufsätze haben sich nicht bewährt, da sie keine ausreichende Sicherheit dafür geben, daß nicht eine Relatiwerschiebung von Führungsaufsatz und Webschaft eintritt, die aber unbedingt vermieden werden muß. Weiterhin besteht die Gefahr, daß aufgrund der federklammerartigen Halteteile eine Beschädigung des Schaftstabes beim Aufklippen der Führungsaufsätze eintritt. Da die Führungsaufsätze auf den Schaftstab nur klemmend aufgesetzt werden, reicht also auch eine der Klemmkraft entgegenwirkende Kraft aus, um den Führungsaufsatz zu Lösen, was zu Beschädigungen während des Betriebes der Webmaschine führen könnte.

Der Erfindung liegt die Aufgabe zugrunde, einen Führungsaufsatz für Schaftstäbe von Webschäften zu schaffen, der einerseits Leicht abnehmbar am Schaftstab befestigbar ist, andererseits aber zu seiner Abnahme eine bewußte Betätigung erfordert. Weiterhin soll ein Verstellen in Richtung der Schaftstablängsachse möglich sein, dabei soll aber bei starker Beanspruchung im Betrieb der Webmaschine der Führungsaufsatz so sicher am Schaftstab festgelegt sein, daß Relativverschiebungen von Führungsaufsatz und Schaftstab nicht auftreten können.

Diese der Erfindung zugrunde liegende Aufgabe wird durch die im Hauptanspruch genannten Merkmale gelöst. Gemäß der Erfindung besteht der Führungsaufsatz aus zwei gegengleichen Platten, die bei ihrem Ineinandersetzen fest miteinander verriegelt werden, gleichzeitig den Feststeller mit Druck beaufschlagen, wobei weiterhin eine Verschiebung der beiden Platten quer zu ihrer Plattenebene nur dann möglich ist, wenn ein bestimmter Anschlag bewußt aus seiner Arretierstellung herausgehoben wird, während in der anderen Stellung des Anschlages und bei genau aufeinanderliegenden Platten die Riegelhaken, die mit entsprechenden Anschlagkanten zusammenwirken, verhindern, daß ein ungewolltes Lösen der Platten voneinander eintreten kann.

Ein Ausführungsbeispiel der Erfindung wird nachfolgend anhand der Zeichnungen erläutert. Die Zeichnungen zeigen dabei in
Figur 1 eine Ansicht auf einen Teil eines Schaftstabes mit aufgesetztem Führungsaufsatz, in
Figur 2 einen Teil eines Schaftstabes mit aufgesetztem Führungsaufsatz, wobei eine der beiden Führungsplatten entfernt ist und in
Figur 3 die den Führungsaufsatz bildenden beiden Führungsplatten mit den erforderlichen Einbauteilen in ihrer aufgeklappten Stellung.

In Fig. 1 ist mit 1 ein Teil eines Webschaftes bezeichnet und mit 2 ein auf diesem Webschaftteil befestigter Führungsaufsatz.

Der Führungsaufsatz besteht (Fig. 3) aus zwei Führungsplatten 3 und 4, die gegengleich ausgebildet sind. In den Führungsplatten 3 und 4, die aus Kunststoff hergestellt sein können, sind Riegelnasen 5 und 6 bzw. 7 und 8 angeordnet. Die Nasen sind dabei entgegengesetzt gerichtet, so daß im aufeinandergesetzten Zustand die Riegelnase 6 der Führungsplatte 4 mit der Riegelnase 5 der Führungsplatte 3 verankert wird bzw. die Riegelnase 8 verankernd mit der Riegelnase 7 der Führungsplatte 3 in Kontakt kommt.

An der Unterseite der Führungsplatten 3 und 4 sind Riegelhaken 9 und 10 ausgeformt, die mit entsprechenden Anschlagkanten 11 bzw. 12 in Kontakt kommen können, dann, wenn die beiden Führungsplatten 3 und 4 aufeinandergesetzt sind. Die Haken der Riegelnasen 9 und 10 sind dabei quer zu den Nasen der Riegelnasen 5 bis 8 ausgerichtet, so daß diese Haken nur dann mit den Anschlagkanten 11 und 12 in einen verriegelnden Kontakt kommen können, wenn die beiden Führungsplatten 3 und 4 quer zu ihrer Längsachse und in Richtung der Plattenebene verschoben werden.

In jeder Führungsplatte 3 bzw. 4 ist ein Anschlag 14 bzw. 15 angeordnet. Dieser Anschlag ist drehbar um einen Lagerbolzen 16 gelagert und als V-förmiges Bauteil ausgebildet, wobei der eine Schenkel über die Außenseite der Führungsplatten 3 und 4 vorsteht und hier einen kleinen Betätigungsgriff 17 bildet, während der andere Schenkel als Federschenkel ausgebildet ist, der sich gegen ein Widerlager 18 anlegt.

Schließlich ist in jeder Führungsplatte 3 und 4 ein Gegenanschlag 19 bzw. 20 vorgesehen, der im aufeinandergesetzten Zustand der beiden Führungsplatten 3 und 4 mit einem Anschlag 21 bzw. 22 so in Kontakt kommt, daß eine Verschiebung der beiden Platten gegeneinander in Richtung der Plattenebene und quer zur Plattenlängsachse, d. h. also zwecks Lösen oder Verrieglung der Riegelhaken 9 bzw. 10 mit den Anschlagkanten 11 bzw. 12 nicht möglich ist, wenn sich der Anschlag 14 bzw. 15 in der in Fig. 3 und Fig. 2 dargestellten Stellung befindet.

Wird demgegenüber aber der Anschlag 14 bzw. 15 durch betätigen an seinem Betätigungsende 17 so nach unten gedrückt (gegen die Kraft des Federschenkels), wird der Gegenanschlag 20 von dem Anschlag 22 freigegeben, so daß dann die vorgenannte Verschiebebewegung der beiden Führungsplatten 3 und 4 quer zur Plattenlängsachse in Richtung der Plattenebene möglich wird.

In eine der Führungsplatten 3 oder 4 wird ein Feststeller 23 eingesetzt, der bei dem dargestellten Ausführungsbeispiel als einfacher Federbügel ausgebildet ist und an seiner Unterseite mit einer einen hohen Reibungswiderstand aufweisenden Druckfläche 24 ausgerüstet ist. Die Rückseite des Federbügels liegt gegen Druckflächen 25 bzw. 26 der beiden Führungsplatten 3 und 4 an und - wie dies die Fig. 2 verdeutlicht - wird durch diese Druckfläche der Feststeller fest auf die Oberkante des Webschaftes 1 aufgepreßt.

Werden die in Fig. 3 dargestellten beiden Führungsplatten 3 und 4 durch Klappen aufeinander aufgesetzt (nachdem der Anschlag 14 und der Feststeller 23 in die Führungsplatte 3 eingebaut ist), verrasten die Riegelnasen 5 bis 8 fest miteinander, wobei die Druckfläche 25 und die Druckfläche 26 einen entsprechenden Anpreßdruck auf den Feststeller 23 ausübt. In diesem Zustand greifen auch die Riegelhaken 9 bzw. 10 hinter die Anschlagkanten 11 und 12 und verhindern dadurch eine Öffnungsbewegung der Führungsplatten von dem Webschaft weg. Eine Verschiebung der Führungsplatten quer zu ihrer Ebene ist nicht möglich, da der Gegenanschlag 20 bzw. 19 fest mit dem Anschlag 21 bzw. 22 des Anschlages 14 bzw. 15 zusammenarbeitet. Wird aber durch betätigen der Anschläge 14 und 15 jeweils der Anschlag 21 bzw. 22 aus dem Kontakt mit dem Gegenanschlag 19 bzw. 20 gelöst, kann nunmehr eine kleine Verschiebebewegung ausgeübt werden, wodurch die Riegelhaken 9 bzw. 10 von den Anschlagkanten 11 bzw. 12 freikommen, so daß dann die unteren Teile der beiden Führungsplatten 3 und 4 aufgeklappt werden können. Es ist hierdurch also ein leichtes Auswechseln der Führungsaufsätze vom Webschaft möglich, obgleich im aufgesetzten Zustand die Führungsaufsätze fest auf dem Webschaft aufliegen und sich nicht verschieben können, da der durch das Zusammensetzen der beiden Führungsplatten 3 und 4 erzielte Druck auf den Feststeller 23 so groß ist, daß Verschiebebewegungen ausgeschlossen sind.

## Patentansprüche

1. Am Schaftstab von Webschäften von außen aufsteckbarer und feststellbarer Führungsaufsatz, mit zwei im Abstand voneinander und parallel zueinander verlaufenden, gegengleich ausgebildeten Führungsplatten, die über die äußere Schaftkante hinaus verlängert, den Schaftstab mit an ihrem unteren Rand angeordneten Halteteilen untergreifen und in ihrem außerhalb des Schaftstabes befindlichen Teil miteinander verbunden sind, während im Zwischenraum zwischen den Führungsplatten ein elastisch nachgiebiger Feststeller angeordnet ist, der sich auf die obere Kante des Schaftstabes festpressend auflegt, dadurch gekennzeichnet, daß
a) jede Führungsplatte (3, 4) mit Riegelnasen (5 bis 8) versehen ist, die beim Aufeinandersetzen der beiden Führungsplatten miteinander verrasten und die beiden Platten in Richtung senkrecht zu ihrer Plattenebene aneinander festlegen,
b) die Halteteile mit Riegelhaken (9, 10) ausgerüstet sind, deren Hakenteile quer zur Plattenlängsachse gerichtet sind und im ineinandergesetzten Zustand der beiden Plattenteile Anschlagkanten (11, 12) hintergreifen,
c) der Feststeller (23) beim Ineinandersetzen der beiden Führungsplatten (3, 4) durch an den Führungsplatten angeordneten Druckflächen (25, 26) in Richtung auf die zu beaufschlagende Kante des Webschaftes (1) unter Druck gesetzt wird,
d) ein von außen betätigbarer Anschlag (14, 15) in jeder Führungsplatte (3, 4) vorgesehen ist, der mit einem Gegenanschlag (19, 20) zusammenwirkt, derart, daß in der einen Stellung des Anschlages Bewegungen der beiden Führungsplatten (3, 4) quer zu ihrer Längsachse und in Richtung der Plattenebene ausgeschlossen und in der anderen Stellung des Anschlages Bewegungen der beiden Führungsplatten quer zu ihrer Längsachse ermöglicht sind.

2. Führungsaufsatz nach Anspruch 1, dadurch gekennzeichnet, daß der Feststeller (23) auswechselbar innerhalb der Führungsplatten (3, 4) gelagert ist.

3. Führungsaufsatz nach Anspruch 1, dadurch gekennzeichnet, daß der von aussen betätigbare Anschlag (14, 15) als Federbügel ausgebildet ist.

4. Führungsaufsatz nach Anspruch 3, dadurch gekennzeichnet, daß der Federbügel auswechselbar innerhalb der Führungsplatten (3, 4) gelagert ist.

5. Führungsaufsatz nach einem oder mehreren der vorhergehenden Ansprüche, dadurch gekennzeichnet, daß die Führungsplatten (3, 4) aus Kunststoff bestehen und die Riegelhaken (9, 10), die Riegelnasen (5 bis 8), die Druckflächen (25, 26) und die Gegenanschläge (19, 20) einteilig aus dem Werkstoff der Führungsplatten (3, 4) ausgeformt sind.

## Claims

1. Guide attachment which can be slipped on the shaft rod of weaving shafts from outside and locked, with two matching guide plates which extend at a distance from and parallel to one another and which, extended beyond the outer shaft edge, engage under the shaft rod by means of retaining parts arranged on their lower rim and are connected to one another in their part located outside the shaft rod, whilst in the gap between the guide plates is located an elastically resilient locking device which rests on the upper edge of the shaft rod so as to press it firmly, characterised in that
a) each guide plate (3, 4) is provided with catching lugs (5 to 8) which engage with one another when the two guide plates are placed on one another, and which fix the two plates against one another in a direction perpendicular to their plate plane,
b) the retaining parts are equipped with catching hooks (9, 10), the hook parts of which are directed transversely to the longitudinal axis of the plates and, when the two plate parts are inserted into one another, engage behind stop edges (11, 12),
c) when the two guide plates (3, 4) are inserted into one another, the locking device (23) is put under pressure, in the direction of the edge of the weaving shaft (1) to be stressed, by means of thrust faces (25, 26) located on the guide plates,
d) a stop (14, 15) which can be actuated from outside and which is provided in each guide plate (3, 4) interacts with a counter-stop (19, 20), in such a way that, in one position of the stop, movements of the two guide plates (3, 4) transverse to their longitudinal axis and in the direction of the plate plane are prevented and, in the other position of the stop, movements of the two guide plates transverse to their longitudinal axis become possible.

2. Guide attachment according to Claim 1, characterised in that the locking device (23) is mounted exchangeably within the guide plates (3, 4).

3. Guide attachment according to Claim 1, characterised in that the stop (14, 15) which can be actuated from outside is designed as a spring clip.

4. Guide attachment according to Claim 3, characterised in that the spring clip is mounted exchangeably within the guide plate (3, 4).

5. Guide attachment according to one or more of the preceding Claims, characterised in that the guide plates (3, 4) consist of plastic, and the catching hooks (9, 10), catching lugs (5 to 8), thrust faces (25, 26) and counter-stops (19, 20) are each formed in one piece from the material of the guide plates (3, 4).

## Revendications

1. Guide susceptible d'être enfilé de l'extérieur sur la lamette de cadres de lisses, et d'être bloqué de l'extérieur, comportant deux plaques de guidage réalisées en forme spéculaire, s'étendant à distance l'une de l'autre et parallèlement l'une à l'autre, plaques qui, prolongées au-delà du bord extérieur du cadre, prennent la lamette par-dessous par des pièces de retenue disposées à leur bord inférieur, et qui sont reliées entre elles dans leur partie qui se trouve à l'extérieur de la lamette, tandis que dans l'espace intermédiaire entre les plaques de guidage est disposé un organe de blocage capable de céder élastiquement, qui s'applique sur le bord supérieur de la lamette en le comprimant, caractérisé en ce que :
a) chaque plaque de guidage (3, 4) est pourvue de nez de verrouillage (5 à 8) qui s'accrochent les uns aux autres lors de la superposition des deux plaques de guidage l'une par rapport à l'autre et qui fixent l'une à l'autre les deux plaques dans une direction perpendiculaire au plan des plaques ;
b) les pièces de retenue sont équipées de crochets de verrouillage (9, 10) dont les parties en crochets sont dirigées perpendiculairement à l'axe longitudinal des plaques et s'accrochent, à l'état d'engagement l'une dans l'autre des deux parties de plaques, derrière des arêtes de butée (11, 12) ;
c) l'organe de blocage (23), lors de l'engagement l'une dans l'autre des deux plaques de guidage (3, 4) est soumis à compression en direction des bords qui se touchent de cadres de lisses (1), par des surfaces de pression (25, 26) disposées sur les plaques de guidage ;
d) une butée (14, 15) actionnable de l'extérieur est prévue dans chaque plaque de guidage (3, 4), cette butée coopérant avec une contrebutée (19, 20) en sorte que, dans l'une des positions de la butée, des mouvements des deux plaques de guidage (3, 4) transversalement à leur axe longitudinal et en direction des plans des plaques, soient exclus et que, dans l'autre position de la butée, des mouvements des deux plaques de guidage transversalement à leur axe longitudinal soient rendus possibles.

2. Guide suivant la revendication 1, caractérisé en ce que l'organe de blocage (23) est monté de manière interchangeable à l'intérieur des plaques de guidage (3, 4).

3. Guide suivant la revendication 1, caractérisé en ce que la butée (14, 15) actionnable de l'extérieur est réalisée en étrier élastique.

4. Guide suivant la revendication 3, caractérisé en ce que l'étrier élastique est monté de manière interchangeable à l'intérieur des plaques de guidage (3, 4).

5. Guide suivant une ou plusieurs des revendications précédentes, caractérisé en ce que les plaques de guidage (3, 4) sont faites de matière synthétique, et en ce que les crochets de verrouillage (9, 10), les nez de verrouillage (5 à 8), les surfaces de pression (25, 26) et les contre-butées (19, 20) sont formés d'une pièce avec la matière des plaques de guidage (3, 4).
